# EUROPÄISCHE PATENTSCHRIFT

(11) **EP 0 912 130 B1**
(45) Veröffentlichungstag und Bekanntmachung des Hinweises auf die Patenterteilung: **05.01.2000**
(21) Anmeldenummer: 97915474.7
(22) Anmeldetag: 01.04.1997
(51) Int. Cl.: A47L 9/04

(54) **MOTORANGETRIEBENES BÜRSTENGERÄT**
MOTOR-DRIVEN BRUSH DEVICE
BROSSE A MOTEUR

(30) Priorität: 24.05.1996 DE 19620947
(43) Veröffentlichungstag der Anmeldung: 06.05.1999
(73) Patentinhaber: VORWERK & CO. INTERHOLDING GmbH, 42275 Wuppertal (DE)
(72) Erfinder: HASSEMER, Claudia, D-42107 Wuppertal (DE)
(74) Vertreter: Müller, Enno, Dipl.-Ing.
(86) Internationale Anmeldenummer: EP9701635
(87) Internationale Veröffentlichungsnummer: WO9745051

(56) Entgegenhaltungen:
- DE-A- 1 932 661
- DE-A- 4 412 986
- GB-A- 2 000 962
- US-A- 3 188 681
- US-A- 5 435 038

## Beschreibung

Die Erfindung betrifft ein motorangetriebenes Bürstengerät, mit auf einem eine Antriebswelle führenden Aufnahmeteil aufgestecktem Bürstenteil, wobei das rotierbare Bürstenteil in einem Vertikalschnitt durch die Achse der Antriebswelle innenseitig in Überdeckung zu einem feststehenden Bodenblech ist.

Derartige motorangetriebene Bürstengeräte sind bekannt (siehe DE-A-4412986). Diese werden insbesondere zur Reinigung von Teppichböden verwendet, wobei ein oder zwei Bürsten rotierend in den Flor des zu pflegenden Teppichbodens eingreifen. Hierbei werden erfahrungsgemäß nicht nur Schmutzpartikel gelöst, sondern auch Haare und Fäden aufgenommen. In der Praxis hat es sich ergeben, daß diese aufgenommenen Haare und Fäden zu Störungen an dem Gerät führen können. Diese Störungen treten erfahrungsgemäß insbesondere im Bereich zwischen dem die Antriebswelle führenden Aufnahmeteil und dem relativ zu diesem sich drehenden Bürstenteil auf. Hier kann es insbesondere bei aus Kunststoff hergestellten Geräteteilen aufgrund der bei der Rotation der Bürste erzielten Reibungswärme zu Verschmelzungen kommen, was sogar zur Zerstörung des Gerätes führen kann. Jedenfalls müssen die eingedrungenen Haare und Fäden mühsam entfernt werden, was eventuell kostspielige Reparaturen hervorrufen kann. Um ein solches Eindringen zu erschweren, sind Ausbildungen bekannt, bei welchen der zuvor beschriebene Bereich zwischen Aufnahmeteil und Bürstenteil durch ein feststehendes Bodenblech des Bürstengerä-tes überdeckt ist. Hierdurch ist ein Labyrinth gebildet, welches zum Eindringen der Haare oder Fäden überwunden werden muß. Im Hinblick auf den vorbeschriebenen Stand der Technik wird die Aufgabe der Erfindung darin gesehen, ein motorangetriebenes Bürstengerät der in Rede stehenden Art anzugeben, welches sich durch eine hohe Funktionssicherheit auszeichnet.

Diese Aufgabe ist beim Gegenstand des Anspruches 1 gelöst. Es ist darauf abgestellt, daß weiter nach innen ein stufenartiger Rücksprung an dem rotierenden Bürstenteil ausgebildet ist, welcher gleichfalls in Überdeckung zu einem Festteil ist. Es ist somit ein zweites Labyrinth geschaften, welches überdeckt ist von einem ersten Labyrinth, welches aus der Überdeckung des innenseitigen Bereiches des Bürstenteiles vermittels des feststehenden Bodenbleches gebildet ist. Die Fäden und Haare müssen demzufolge erst über diese durch das Bodenblech gebildete Überdeckung herumwandern, um in das zweite Labyrinth eindringen zu können. Durch diese Maßnahme ist ein solches Eindringen von Fäden und Haaren wesentlich erschwert.

Demzufolge zeichnet sich das erfindungsgemäße Bürstengerät durch eine erhöhte Funktionssicherheit aus.

Hierzu wird vorgeschlagen, daß das Festteil als ein das innenseitige Bürstenteilende umgreifender Vorsprung eines eine Antriebswelle aufnehmenden Getriebekastens ausgebildet ist.

Es wird bevorzugt eine Anordnung getroffen, bei welcher beidseitig eines Aufnahmeteiles ein Getriebekasten angeordnet ist. Durch beide Getriebekästen ist eine Antriebswelle geführt, wobei die Kraftübertragung von Antriebswelle auf das Bürstenteil außerhalb des jeweiligen Getriebekastens erfolgt. Ein jedes Bürstenteil ist derart auf die Antriebswelle gesteckt, daß ihr innenseitiges Ende dem diesen zugeordneten Getriebekasten freifliegend übergreift, wobei die innenseitige Stirnfläche des Bürstenteiles mit Abstand zu einer Stirnfläche eines im Bereich des Aufnahmeteiles ausgebildeten Ringkragens des Getriebekastens gegenüberliegt. Der hier gebildete Spalt zwischen den Stirnflächen wird überdeckt durch den das innenseitige Bürstenteilende umgreifenden Vorsprung des Getriebekastens, welcher bedingt durch die allgemein im wesentlichen zylindrische Ausgestaltung in diesem Bereich im Grundriß kreisringförmig ausgebildet ist. Um hierbei Reibungsverlusten entgegenzuwirken, wird vorgeschlagen, daß das innenseitige Bürstenende im wesentlichen freifliegend in dem Vorsprung aufgenommen ist. Wie bereits erwähnt, übergreift das innenseitige Bürstenteilende den dieser Bürste zugeordneten Getriebekasten freifliegend. Hierzu wird vorgeschlagen, daß ein Zwischenraum zwischen dem Getriebekasten und ein diesen überdeckenden Zylinderkörper des Bürstenteiles sich von innen nach außen vergrößert. Zwischen dem im wesentlichen zylindrisch ausgebildeten Getriebekasten und dem dem innenseitigen Bürstenteilende zugeordneten Zylinderkörper des Bürstenteiles gebildeten Zwischenraum nimmt von der Labyrinthseite ausgehend in Richtung auf das freie Ende des Getriebekastens zu. Konkret ist hierbei vorgesehen, daß der Abstand zwischen der Außenwandung des Getriebekastens und der Innenwandung des Zylinderkörpers des Bürstenteiles in Richtung auf das freie Ende des Getriebekastens zunimmt. Der so gebildete Zwischenraum dient zur Aufnahme und zum Sammeln von durch beide Labyrinthe eingedrungenen Haaren und Fäden. Letztere werden somit kontrolliert aufgenommen und gesammelt, dies in einem Bereich, in welchem es aufgrund der vergrößerten Abstände zwischen rotierenden und feststehenden Teilen zu keinen Störfällen kommen kann. Das Volumen des Zwischenraumes ist derart bemessen, daß die voraussichtliche Menge an Eindringgut über die Lebensdauer der Borstenwalze in diesem Zwischenraum Platz findet. Bei einem Austausch der Bürsten nach Abnutzung werden diese von dem Getriebekasten in axialer Richtung abgezogen, wobei auch das Eindringgut von dem Getriebekasten abgestreift wird. Eventuell noch auf dem Getriebekasten verbleibende Haare und Fäden können in einfachster Weise entfernt werden. Es wird weiter vorgeschlagen, daß der Zwischenraum in einem Querschnitt beidseitig des Getriebekastens sich keilförmig vergrößernd ausgebildet ist. Dies ist dadurch gelöst, daß der Getriebekasten konisch ausgebildet ist, mit einem abnehmenden Durchmesser in Richtung auf das freie Ende des Getriebekastens. Das diesem Getriebekasten zugeordnete innenseitige Ende des Bürstenteiles ist dagegen bevorzugt streng zylindrisch ausgebildet. In einer Weiterbildung ist vorgesehen, daß der Getriebekasten außenseitig sich in Längsrichtung erstreckende Vorsprünge aufweist. Es ist hierbei vorgesehen, daß die Vorsprünge rippenartig ausgebildet sind. Bevorzugt wird hierbei eine Ausgestaltung, bei welcher auf dem Getriebekasten vier gleichmäßig auf dem Umfang verteilte scharfkantige Stege vorgesehen sind. Diese Stege oder Vorsprünge bewirken, daß sich trotz der doppelten Labyrinthüberdeckung in den Zwischenraum eintretende Haare und Fäden besser auf dem feststehenden Getriebekasten aufwic-keln. Die zuvor beschriebene Konizität des Getriebekastens fördert die schichtweise Aufwicklung des Eindringgutes, womit einer Klemmung zwischen Getriebekasten und Zylinderkörper des Bürstenteiles entgegengewirkt ist. Weiter besitzen die rippenartigen Vorsprünge oder Stege die Aufgabe, die eingedrungenen und aufgewickelten Haare und Fäden auf einem gewissen Abstand zum Getriebekasten zu halten, so daß bei einem Bürstenwechsel das aufgewickelte Gut von dem Getriebekasten in einfachster Weise entfernt werden kann, ohne letzteren bspw. zu zerkratzen. Solche Kratzer und Grate auf dem Getriebekasten würden ein unkontrolliertes Aufwickeln neuer Fäden begünstigen. Die Haare und Fäden sitzen aufgrund der erfindungsgemäßen Ausgestaltung weniger fest auf dem Getriebekasten und können ohne Hilfsmittel oder unter Zuhilfenahme einer Schere aufgeschnitten und entfernt werden. Schließlich ist vorgesehen, daß stirnseitig eines äußeren Endes des Getriebekastens ein Freiraum zu einer stirnseitig anschließenden Fläche des Bürstenteiles ausgebildet ist, welcher Freiraum in seiner Breite mindestens einem Abstand zwischen dem Getriebekasten und dem Zylinderkörper des Bürstenteiles in Radialrichtung entspricht. Bedingt durch diese Ausgestaltung können auch bis in diesen Freiraum eingedrungene Fäden und Haare keine Störungen verursachen. Der stirnseitig des freikragenden Endes des Getriebekastens ausgebildete Freiraum ist größenmäßig so gewählt, daß seine in Axialrichtung gemessene Breite mindestens bevorzugt dem größten, senkrechten Abstand zwischen dem Getriebekasten und dem Zylinderkörper entspricht. Dieser größte Abstand ist aufgrund der Konizität des Getriebekastens im Bereich des freikragenden Endes gebildet.

Durch die zuvor beschriebenen Ausgestaltungen sind Maßnahmen getroffen worden, wodurch eindringende Fäden und Haare kalkulierbarer geworden sind. Das Eindringen von fadenförmigem Gut ist gegenüber dem bekannten Stand der Technik stark vermindert worden. Die dennoch eintretenden Fäden und Haare werden gezielt und kontrolliert auf den rippenartigen Vorsprüngen des Getriebekastens aufgewickelt und in dem Zwischenraum gelagert. Demnach zieht das Eindringen von Eindringgut über die Lebensdauer des Bürstenteiles keine Störfälle durch Blockieren oder dergleichen nach sich.

Nachstehend ist die Erfindung desweiteren anhand der beigefügten Zeichnung, die jedoch lediglich ein Ausführungsbeispiel darstellt, erläutert. Hierbei zeigt:
- Fig. 1: ein erfindungsgemäßes motorangetriebenes Bürstengerät in einer perspektivischen Darstellung;
- Fig. 2: das Bürstengerät in einer Unteransicht, bei partiell aufgebrochenem Bodenblech und bei in strichpunktierter Linienart wiedergegebenen, eingesetzten Bürstenteilen;
- Fig. 3: eine partiell aufgebrochene Einzeldarstellung des Bürstenantriebsbereiches;
- Fig. 4: eine Ausschnittsvergrößerung gemäß dem Bereich IV-IV in Fig. 3;
- Fig. 5: den Schnitt gemäß der Linie V-V in Fig. 3 bei schematisch dargestelltem, aufgewickelten Eindringgut;
- Fig. 6: eine Ausschnittsvergrößerung des Bereiches VI-VI in Fig. 3.

Dargestellt und beschrieben ist zunächst mit Bezug zu Fig. 1 ein motorangetriebenes Bürstengerät 1, welches in dem gezeigten Ausführungsbeispiel als Vorsatzgerät für einen Staubsauger ausgebildet ist. Das Bürstengerät 1 setzt sich im wesentlichen aus einem Gehäuse 2 und einem Rohranschlußstutzen 3 zusammen. In dem Gehäuse 2 erstreckt sich ein Saugkanal 4 von dem Rohranschlußstutzen 3 ausgehend bis in einen Saugraum 5. Letzterer befindet sich in einem stirnseitigen Bereich, welcher dem Rohranschlußstutzen 3 abgewandt ist und erstreckt sich nahezu über die gesamte Gehäusebreite (vergl. Fig. 2).

Desweiteren ist in dem Gehäuse 2 ein separater Antrieb 6 angeordnet, welcher über einen Zahnriemen 7 eine sich in den Saugraum 5 erstreckende Antriebswelle 8 in Rotation versetzt. Der Zahnriemen 7 liegt in einem Riemengehäuse 9 ein, welches an dem der Antriebswelle 8 abgewandten Ende schwenkbeweglich um eine Achse x gelagert ist. Diese Achse x bildet zugleich die Kraftübertragungsachse von dem separaten Antrieb 6 auf den Zahnriemen 7 und liegt parallel zur Antriebswelle 8.

Der Zahnriemenantrieb bzw. das Riemengehäuse 9 erstreckt sich etwa von der Mitte des Saugraumes 5 ausgehend senkrecht zur Antriebswelle 8 bis zur Achse x. An dem der Antriebswelle 8 zugeordneten Ende greift der Zahnriemen 7, jedenfalls innerhalb eines Aufnahmeteiles 10, auf eine Antriebsscheibe 11, von der beidseitig die zweigeteilte Antriebswelle 8 ausgeht. Letztere erstreckt sich somit jeweils von der Antriebsscheibe 11 ausgehend bis in einen seitlichen Endbereich des Saugraumes 5.

Jede Antriebswelle 8 besitzt etwa mittig einen Mitnehmer 12.

In Fig. 2 ist das Bürstengerät 1 in einer Unteransicht gezeigt, wobei im Bereich des Saugraumes 5 der Boden 13 des Bürstengerätes 1 partiell aufgebrochen ist. Es ist zu erkennen, daß auf der dem Saugraum 5 abgewandten Seite, d. h. auf Höhe des Rohranschlußstutzens 3, zwei Laufrollen 14 bodenseitig angeordnet sind.

Von dem Aufnahmeteil 10 gehen zu beiden Seiten koaxial zu den Antriebswellen 8 Getriebekästen 15 aus, welche sich mit Abstand bis zu den Mitnehmern 12 erstrecken.

Das Bürstengerät 1 ist zur Verwendung als üblicher Vorsatz für einen Elektro-Staubsauger zum Pflegen von Teppichböden, insbesondere zum Absaugen dergleichen, mit Bürstenteilen 16 bestückt. Diese Bürstenteile 16 sind in der Fig. 2 strichpunktiert dargestellt und bestehen im wesentlichen aus zwei, axial hintereinander angeordneten zylindrischen Abschnitten, wobei der im Einbauzustand dem Aufnahmeteil 10 zugewandte Zylinderkörper 17 gegenüber dem dem Aufnahmeteil 10 abgewandten Abschnitt querschnittsvergrößert ist.

Ein jedes Bürstenteil 16 ist als Hohlkörper ausgebildet und ist außenseitig mit zwei um 180° versetzt angeordneten Borstenreihen 18 versehen, welche sich von einem Endbereich des Bürstenteils 16 ausgehend um ca. 180° spiralförmig um letzteres erstrecken.

Die Bürstenteile 16 sind auf die Antriebswellen 8 geschoben und erstrecken sich in eingebautem Zustand etwa von dem Aufnahmeteil 10 ausgehend bis in den Endbereich des Saugraumes 5. Die Kraftübertragung von der Antriebswelle 8 auf ein Bürstenteil 16 erfolgt über den Mitnehmer 12 der Antriebswelle 8, welcher in eine entsprechende Aufnahme innerhalb des als Hohlkörper ausgebildeten Bürstenteiles 16 kraftschlüssig eingreift.

Jeder Getriebekasten 15 dient zur Aufnahme und Führung eines Antriebswellenteiles. Die Geometrie eines jeden Getriebekastens 15 ist so gewählt, daß dieser sich ausgehend von dem Aufnahmeteil 10, an welchem der Getriebekasten 15 angeflanscht ist, in Richtung auf sein freies Ende 21' hin konisch verjüngt. Dies bedeutet, daß sich der Querschnitt des Getriebekastens 15 von dem Aufnahmeteil 10 ausgehend bis zu dem freien Ende hin verringert.

Der erwähnte Körper 17 des Bürstenteiles 16 hingegen ist streng zylindrisch ausgebildet und überfängt den Getriebekasten 15 freifliegend. Eine Zentrierung und lagerichtige Halterung des Bürstenteiles 16 erfolgt im Bereich des Mitnehmers 12.

Bedingt durch die Konizität des Getriebekastens 15 ist zwischen der Außenwandung des Getriebekastens 15 und der Innenwandung des Zylinderkörpers 17 des Bürstenteiles 16 ein Zwischenraum 19 geschaffen, welcher sich im Querschnitt, d. h. in einer senkrecht zur Wellenachse betrachteten Ebene, von dem Aufnahmeteil 10 ausgehend bis zum freikragenden Ende 21 des Getriebekastens 15 hin, bei ringförmiger Ausbildung, vergrößert. Diese Vergrößerung ist in einem Längsschnitt gemäß der Fig. 3 aufgrund der Konizität des Getriebekastens 15 keilförmig ausgebildet.

Das freikragende Ende des Getriebekastens 15 endet mit Abstand zu einer stirnseitig anschließenden Stirnfläche 20 des Zylinderkörpers 17. Diese Stirnfläche 20 ist im Bereich des Überganges von dem Zylinderkörper 17 zu dem dem Aufnahmeteil 10 abgewandten Bereich des Bürstenteiles 16 gebildet.

Bedingt durch diese Ausgestaltung ist zwischen dem stirnseitigen äußeren Ende 21 des Getriebekastens 15 und der Stirnfläche 20 des Zylinderkörpers 17 ein Freiraum 22 geschaffen, welcher radial außen begrenzt ist durch die Innenwandung des Zylinderkörpers 17. Dieser Freiraum 22 wird lediglich durchtreten von der Antriebswelle 8.

Wie insbesondere aus der Ausschnittsvergrößerung in Fig. 6 zu erkennen, weist der Freiraum 22 eine Breite a auf -gemessen in Axialrichtung der Antriebswelle 8-, welche mindestens einem Abstand b zwischen der Außenwandung des Getriebekastens 15 und der Innenwandung des Zylinderkörpers 17 des Bürstenteiles 16 im Bereich des freien Endes 21 des Getriebekastens 15 -in Radialrichtung gemessen- entspricht.

Weiter ist in dem gezeigten Ausführungsbeispiel vorgesehen, daß der Abstand b zwischen Getriebekasten 15 und Zylinderkörper 17 sich ausgehend von dem Aufnahmeteil 10 bis zu dem freien Ende 21 nahezu verdoppelt.

Jeder Getriebekasten 15 bildet im Bereich des Überganges in das Aufnahmeteil 10 einen radial nach außen ragenden Ringkragen 23 aus. Randaußenseitig eines jeden Ringkragens 23 ist ein senkrecht zu diesem ausgehender und in Richtung auf das freie Ende 21 des Getriebekastens 15 weisender, ringartiger Vorsprung 24 angeformt, so daß zwischen diesem Vorsprung 24 und dem die Antriebswelle 8 aufnehmenden, im Querschnitt kreisrunden Getriebekastenabschnitt 25 eine Ringnut 26 ausgebildet ist.

Das Bürstenteil 16 ist in dem freien Endbereich des Zylinderkörpers 17 verdickt ausgebildet derart, daß an diesem innenseitigen Bürstenteilende 27 der Außendurchmesser etwa dem des Außendurchmessers des Getriebekastens 15 in der Ebene des ringförmigen Vorsprunges 24 entspricht (vergl. Fig. 4). Im Bereich dieses verdickten Bürstenteilendes 27 greift das Bürstenteil 16 in die ringförmige Nut 26 des Getriebekastens 15 ein, wozu das Bürstenteilende 27 einen radial nach innen ausgebildeten, stufenartigen, im Querschnitt kreisrunden Rücksprung 28 aufweist. Der ringförmige Vorsprung 24 des Getriebekastens 15 umgreift demnach einen Teil des innenseitigen Bürstenteilendes 27, wobei dieses Bürstenteilende 27, wie im gesamten Bereich des Getriebekastens 15, freifliegend in dem Vorsprung 24 aufgenommen ist (vergl. Fig. 4).

Wie insbesondere aus Fig. 4 zu erkennen, ist somit ein Labyrinth L1 geschaffen, welches einen zwischen dem Getriebekasten 15 und dem Bürstenteil 16 verlaufenden Eintrittsweg bildet (siehe Pfeil l1).

Der äußere Eintrittsspalt 29 des Labyrinths L1 zwischen der Stirnfläche des Vorsprunges 24 und der dieser gegenüberliegenden Stirnfläche des Bürstenteilendes 27 wird bodenseitig des Gerätes 1 durch ein feststehendes Bodenblech 30 überdeckt. Letzteres ist in der Fig. 3 lediglich schematisch dargestellt.

Durch diese Maßnahme ist ein weiteres Labyrinth L2 geschaffen, welches dem Labyrinth L1 vorgeschaltet ist. Es ergibt sich ein weiterer labyrinthartiger Eintrittsweg l2.

Es ist somit ein doppeltes, hintereinander geschaltetes Labyrinth-System geschaffen, welches ein Eindringen von während des Bürstenbetriebes aufgenommenen Fäden oder Haaren in den Bereich zwischen Bürstenteil 16 und Getriebekasten 15 erschwert. Die Fäden und Haare müssen zunächst um die durch das Bodenblech 30 gebildete Überdeckung herumwandern (Eintrittsweg l2), um hiernach in das nächste Labyrinth L1 eindringen zu können. Somit ist dem Eindringen von Haaren und Fäden weitestgehend entgegengewirkt. Zumindest wird die Menge des Eindringgutes wesentlich verringert.

Die noch durch das doppelte Labyrinth eintretenden Fäden und Haare werden kontrolliert in dem Zwischenraum 19 zwischen Getriebekasten 15 und Bürstenteil 16 bzw. Zylinderkörper 17 gesammelt. Um hier ein gezieltes Aufwickeln der eingetretenen Haare und Fäden zu bewirken, weist der Getriebekasten 15 mantelaußenseitig, in den Zwischenraum 19 hineinragende und sich in Längsrichtung des Getriebekastens 15 erstreckende Vorsprünge 31 auf. In dem gezeigten Ausführungsbeispiel sind vier gleichmäßig auf dem Umfang des Getriebekastens 15 verteilte Vorsprünge 31 vorgesehen, welche rippenartig ausgebildet sind. Es können auch scharfkantige Stege anstelle der rippenartigen Vorsprünge vorgesehen sein.

Diese Vorsprünge 31 bewirken, daß sich die eingetretenen Fäden und Haare besser aufwickeln. Eine weitere Aufgabe dieser Vorsprünge 31 ist es, die Fäden und Haare auf einem Abstand zum Getriebekasten 15 zu halten, so daß bei einem Bürstenwechsel die aufgewickelten Fäden und Haare von dem Getriebekasten 15 in einfachster Weise entfernt werden können, ohne daß der Getriebekasten 15 bspw. verkratzt wird. Solche Kratzer und Grate würden ein unkontrolliertes Aufwickeln neuer Fäden und Haare begünstigen.

In der Querschnittsdarstellung in Fig. 5 sind auf den Vorsprüngen 31 aufgewickelte Fäden und Haare mit der Ziffer 32 bezeichnet. Bedingt durch diese Ausgestaltung sitzen die Fäden und Haare 32 weniger fest auf dem Getriebekasten 15 und können somit ohne Hilfsmittel oder lediglich unter Zuhilfenahme einer Schere aufgeschnitten und entfernt werden.

Die Konizität des Getriebekastens 15 bewirkt eine schichtweise Aufwicklung der Fäden und Haare, womit einer Klemmung zwischen Getriebekasten 15 und Bürstenteil 16 entgegengewirkt ist.

Die Volumengröße des Zwischenraumes 19 ist so bemessen, daß die voraussichtliche Menge an Eindringgut über die Lebensdauer des Bürstenteiles 16 in diesem Zwischenraum 19 Platz findet.

Durch die zuvor beschriebene Ausgestaltung wird das Eindringen von fadenförmigem Gut so weit wie möglich verhindert. Zugleich werden dennoch eindringende Haare und Fäden gezielt aufgewickelt und gesammelt. Es ergibt sich somit der wesentliche Vorteil, das Eindringgut zu "beherrschen", dies über die gesamte Lebensdauer eines Bürstenteiles 16.

## Patentansprüche

1. Motorangetriebenes Bürstengerät (1), mit auf einem eine Antriebswelle (8) führenden Aufnahmeteil (10) aufgestecktem Bürstenteil (16), wobei das rotierbare Bürstenteil (16) in einem Vertikalschnitt durch die Achse der Antriebswelle (8) innenseitig in Überdeckung zu einem feststehenden Bodenblech (30) ist, dadurch gekennzeichnet, daß weiter nach innen ein stufenartiger Rücksprung (28) an dem rotierbaren Bürstenteil (16) ausgebildet ist, welcher gleichfalls in einem Vertikalschnitt durch die Achse der Antriebswelle (8) in Überdeckung zu einem Festteil ist, wobei das Festteil als ein das innenseitige Bürstenteilende (27) umgreifender Vorsprung (24) des Anfnahmeteils (10) ausgebildet ist.

2. Motorangetriebenes Bürstengerät nach Anspruch 1, dadurch gekennzeichnet, daß das Festteil als ein das innenseitige Bürstenteilende (27) umgreifender Vorsprung (24) eines eine Antriebswelle (8) aufnehmenden Getriebekastens (15) ausgebildet ist.

3. Motorangetriebenes Bürstengerät nach einem oder mehreren der vorhergehenden Ansprüche, dadurch gekennzeichnet, daß das innenseitige Bürstenteilende (27) im wesentlichen freifliegend in dem Vorsprung (24) aufgenommen ist.

4. Motorangetriebenes Bürstengerät nach einem oder mehreren der vorhergehenden Ansprüche 2 und 3, dadurch gekennzeichnet, daß ein Zwischenraum (19) zwischen dem Getriebekasten (15) und ein diesen überdeckenden Zylinderkorper (17) des Bürstenteiles (16) sich von innen nach außen vergrößert.

5. Motorangetriebenes Bürstengerät nach Anspruch 4, dadurch gekennzeichnet, daß der Zwischenraum (19) in einem Querschnitt beidseitig des Getriebekastens (15) sich keilförmig vergrößernd ausgebildet ist.

6. Motorangetriebenes Bürstengerät nach einem oder mehreren der vorhergehenden Ansprüche 2 bis 5, dadurch gekennzeichnet, daß der Getriebekasten (15) außenseitig sich in Längsrichtung erstreckende Vorsprünge (31) aufweist.

7. Motorangetriebenes Bürstengerät nach Anspruch 6, dadurch gekennzeichnet, daß die Vorsprünge (31) rippenartig ausgebildet sind.

8. Motorangetriebenes Bürstengerät nach einem oder mehreren der vorhergehenden Ansprüche 2 bis 7, dadurch gekennzeichnet, daß stirnseitig eines äußeren Endes (21) des Getriebekastens (15) ein Freiraum (22) zu einer stirnseitig anschließenden Fläche (20) des Bürstenteiles (16) ausgebildet ist, welcher Freiraum (22) in seiner Breite (a) mindestens einem Abstand (b) zwischen dem Getriebekasten (15) und dem Zylinderkörper (17) des Bürstenteiles (16) in Radialrichtung entspricht.

## Claims

1. A motor-driven brush device (1) having a brush section (16) fitted onto a seat portion (10) which guides a drive shaft (8), the inner end of the rotatable brush section (16) overlapping a fixed base plate (30) in a vertical section through the axis of the drive shaft (8), characterised in that there is further provided on the rotatable brush section (16) an inwardly directed step-shaped recess (28) which likewise overlaps a fixed part in a vertical section through the axis of the drive shaft (18), the fixed part being formed as a projection (24) of the seat portion (10), and the projection (28) engaging around the inner end (27) of the brush section.

2. A motor-driven brush device according to Claim 1, characterised in that the fixed part is formed as a projection (24) of a drive cage (15) which receives a drive shaft (8), the projection (24) engaging around the inner end (27) of the brush section.

3. A motor-driven brush device according to one or more of the preceding claims, characterised in that the inner end (27) of the brush section is received in a substantially freely-floating manner in the projection (24).

4. A motor-driven brush device according to one or more of the preceding Claims 2 and 3, characterised in that an intermediate space (19) between the drive cage (15) and a cylindrical body (17) of the brush section (16), enlarges in an outward direction from the inner end, the cylindrical body overlapping the drive cage.

5. A motor-driven brush device according to Claim 4, characterised in that the intermediate space (19) is arranged to enlarge in a wedge shape on each side of the drive cage (15) in a cross-section.

6. A motor-driven brush device according to one or more of the preceding Claims 2 to 5, characterised in that the drive cage (15) has, at the outer end, projections (31) extending in the longitudinal direction.

7. A motor-driven brush device according to Claim 6, characterised in that the projections (31) are formed to be rib-shaped.

8. A motor-driven brush device according to one or more of the preceding Claims 2 to 7, characterised in that at the end face of an outer end (21) of the drive cage (15), a clearance is provided to an adjacent end face surface (20) of the brush section (16), which clearance (22) corresponds in its width (a) at least to a spacing (b) in the radial direction between the drive cage (15) and the cylindrical body (17) of the brush section (16).

## Revendications

1. Appareil de brossage (1) entraîné par moteur, avec une partie brosse (16) enfichée sur une pièce de support (10) guidant un arbre d'entraînement (8), la partie brosse (16) susceptible de tourner étant intérieurement en recouvrement d'une tôle de fond (30) fixe, lorsqu'on observe en coupe verticale passant par l'axe de l'arbre d'entraînement (8), caractérisé en ce qu'en outre un épaulement (28) du genre d'un gradin, orienté vers l'intérieur, est réalisé sur la partie de brosse (16) susceptible de tourner, épaulement qui est placé en recouvrement d'une partie fixe, lorsqu'on observe également en coupe verticale passant par l'axe de l'arbre d'entraînement (8), la partie fixe étant réalisée sous la forme d'une partie en saillie (24) de la pièce de support (10), entourant l'extrémité (27) de la partie de brosse du côté intérieur.

2. Appareil de brossage entraîné par moteur selon la revendication 1, caractérisé en ce que la partie fixe est réalisée sous la forme d'une partie en saillie (24), entourant l'extrémité (27) de la partie de brosse du côté intérieur, d'un boîtier de transmission (14) logeant un arbre d'entraînement (8).

3. Appareil de brossage entraîné par moteur selon une ou plusieurs des revendications précédentes, caractérisé en ce que l'extrémité (27) de la partie de brosse du côté intérieur est logée sensiblement en montage sans contact dans la partie en saillie (24).

4. Appareil de brossage entraîné par moteur selon une ou plusieurs des revendications 2 et 3 précédentes, caractérisé en ce qu'un espace intermédiaire (19), entre le boîtier de transmission (15) et un corps cylindrique (17) de la partie de brosse (16) recouvrant ce boîtier, s'élargit de l'intérieur vers l'extérieur.

5. Appareil de brossage entraîné par moteur selon la revendication 4, caractérisé en ce que l'espace intermédiaire (19) est réalisé, en coupe transversale, en s'agrandissant en forme de coin, des deux côtés du boîtier de transmission (15).

6. Appareil de brossage entrainé par moteur selon l'une ou plusieurs des revendications 2 à 5 précédentes, caractérisé en ce que le boîtier de transmission (15) présente extérieurement des saillies (31) s'étendant dans la direction longitudinale.

7. Appareil de brossage entraîné par moteur selon la revendication 6, caractérisé en ce que les saillies (31) sont réalisées en forme de nervures.

8. Appareil de brossage entraîné par moteur selon l'une ou plusieurs des revendications 2 à 7 précédentes, caractérisé en ce que du côté frontal d'une extrémité extérieure (21) du boîtier de transmission (15), est constitué un espace libre (22) vis-à-vis d'une surface (20) de la partie de brosse (16) se raccordant frontalement, la largeur (a) de cet espace libre (22) correspondant, dans la direction radiale, à au moins un espacement (b) entre le boîtier de transmission (15) et le corps cylindrique (17) de la partie de brosse (16).
